# EUROPÄISCHE PATENTSCHRIFT

(11) **EP 0 542 043 B1**
(45) Veröffentlichungstag und Bekanntmachung des Hinweises auf die Patenterteilung: **09.08.1995**
(21) Anmeldenummer: 92118448.7
(22) Anmeldetag: 28.10.1992
(51) Int. Cl.: B02C 25/00

(54) **Verfahren zur Regelung einer Umlauf-Mahlanlage**
Method for controlling a closed circuit grinding plant
Procédé de régulation d'une installation de broyage en circuit fermé

(30) Priorität: 12.11.1991 DE 4137199
(43) Veröffentlichungstag der Anmeldung: 19.05.1993
(73) Patentinhaber: KRUPP POLYSIUS AG, 59269 Beckum (DE)
(72) Erfinder: Hepper, Ronald, Dipl.-Ing., W-4720 Beckum (DE)
(74) Vertreter: Tetzner, Volkmar, Dr.-Ing. Dr. jur.

(56) Entgegenhaltungen:
- EP-A- 0 172 731
- DE-A- 1 507 490
- DE-B- 1 131 974
- FR-A- 1 549 934
- FR-A- 2 326 977
- GB-A- 1 208 249
- US-A- 3 690 570

## Beschreibung

Die Erfindung betrifft ein Verfahren zur Regelung einer Umlauf-Mahlanlage mit Mühle und Sichter, wobei
- Änderungen der der Mühle zugeführten Frischgutmenge in Abhängigkeit von der zur Mühle zurückgeführten Grießemenge erfolgen und
- der Blaine-Wert des Fertigproduktes zur Regelung der Sichter-Drehzahl verwendet wird, indem die Sichter-Drehzahl bei einer Unterschreitung des Soll-Blaine-Wertes erhöht und bei einer Überschreitung des Soll-Blaine-Wertes verringert wird.

Bei einem in der Praxis sehr gebräuchlichen Verfahren zur Durchsatzregelung einer Umlauf-Mahlanlage wird die Summe von Frischgutmenge und Grießemenge konstant auf einem Wert X gehalten. Dabei wird durch den Regler die Frischgutmenge so lange vergrößert, bis ein Grenzwert für die maximale Rohstoffzugabe oder der Wert X für die maximale Gesamtaufgabe erreicht wird. Von diesem Arbeitspunkt an erfolgt die Frischgutaufgabe unter ständiger Auswertung der sich gerade einstellenden Grießemenge, wobei der Wert X immer angestrebt, aber nie überschritten werden darf. Die Höhe des Wertes X wird manuell durch Mahltests mit verschiedenen Umlaufzahlen ermittelt.

Dieses bekannte Regelverfahren arbeitet verhältnismäßig robust und erzielt zufriedenstellende Mahlleistungen dann, wenn die Umlaufmenge nicht zu hoch angesetzt wurde.

Nachteilig ist jedoch die Neigung des Systems zu Schwingungen, die besonders beim Anfahren und bei einer Verstellung der Sichter-Drehzahl auftreten. Wünschenswert ist ferner eine weitere Leistungssteigerung der Mahlanlage im Vergleich zu dem bekannten Regelverfahren.

Der Erfindung liegt daher die Aufgabe zugrunde, ein Verfahren der eingangs genannten, im Oberbegriff des Anspruches 1 vorausgesetzten Gattung so auszubilden, daß die Neigung des Systems zu Schwingungen (insbesondere bei Anfahrvorgängen und bei einer Änderung der Sichter-Drehzahl) minimiert ist und zugleich die maximale Mahlleistung der Umlauf-Mahlanlage weitestgehend erreicht wird.

Diese Aufgabe wird erfindungsgemäß durch die kennzeichnenden Merkmale des Anspruches 1 gelöst. Zweckmäßige Ausgestaltungen der Erfindung sind Gegenstand der Unteransprüche.

Das erfindungsgemäße Regelverfahren ist damit insbesondere durch folgende Merkmale gekennzeichnet:
a) Die Frischgutmenge ist während des Anfahrens der Mühle und während des gesamten Mahlprozesses grundsätzlich konstant; eine Änderung der Frischgutmenge erfolgt nur unter den in b) und c) genannten Bedingungen;
b) eine Erhöhung der Frischgutmenge erfolgt grundsätzlich nur, wenn sich die gesamte Mahlanlage bereits eine bestimmte Zeitdauer im stationären Zustand befindet und kein kritischer Zustand besteht;
c) eine Verringerung der Frischgutmenge erfolgt nur, wenn sich die Mahlanlage in einem kritischen Zustand befindet;
d) bei der Regelung der Sichter-Drehzahl in Abhängigkeit vom Blaine-Wert des Fertigproduktes wird zugleich die Grießemenge derart berücksichtigt, daß bei einer hohen Grießemenge
   d₁) die bei Unterschreitung des Soll-Blaine-Wertes vorzunehmende Erhöhung der Sichter-Drehzahl etwas vermindert und
   d₂) die bei Überschreitung des Soll-Blaine-Wertes vorzunehmende Absenkung der Sichter-Drehzahl etwas verstärkt wird.

Indem die Frischgutmenge wahrend des Anfahrens der Mahlanlage und während des gesamten Mahlprozesses grundsätzlich immer konstant bleibt, wird eine Beunruhigung des Frischgutstromes durch eine schwankende Grießemenge ausgeschlossen. Die Mühle kann den zu Mahlbarkeit, Frischgutmenge, Mahlhilfsmittel, Feinheit usw. gehörigen stationären Zustand erreichen und wird dadurch beurteilungsfähig.

Eine Erhöhung der Frischgutmenge ist grundsätzlich nur im stationären Zustand möglich. Ausnahmsweise wird in einem nicht stationären Zustand der Mahlanlage eine stufenweise Erhöhung der Frischgutmenge dann vorgenommen, wenn die Grießemenge unterhalb eines Mindestwertes liegt und weiter fallende Tendenz aufweist.

Folgende kritische Zustände sind ferner eine Voraussetzung für eine Verringerung der Frischgutmenge und ein Ausschlußgrund für eine Erhöhung der Frischgutmenge:
- eine sehr hohe Grießemenge,
- eine hohe Grießemenge in Verbindung mit einer hohen Mühlenauslauftemperatur,
- eine hohe Grießemenge in Verbindung mit einer steigenden Tendenz der Grießemenge,
- eine hohe Grießemenge und eine wegen ungenügender Endfeinheit gerade erfolgte Sichterneueinstellung,
- eine fast erreichte Grenzleistung in wenigstens einem Teil der Mahlanlage.

Demgegenüber gilt ein Zustand als unkritisch, wenn die Mühlenauslauftemperatur und die Grießemenge gering sind. Die Tendenz der Grießemenge ist bei einer geringen Grießemenge nur von sehr untergeordneter Bedeutung.

In den oben genannten kritischen Zuständen erfolgt stets eine Verringerung der Frischgutmenge. Der bei einer Verringerung der Frischgutmenge verwendete Reduzierungsbetrag wird dabei in Abhängigkeit von der Grießemenge, dem Trend der Grießemenge und einer evtl. vorangegangenen Verringerung der Frischgutmenge gewählt.

Eine Erhöhung der Frischgutmenge erfolgt erfindungsgemäß dann nicht, wenn eine der nachstehend genannten Voraussetzungen vorliegt:
- wenn die Grenzleistung eines Anlagenteiles erreicht ist,
- wenn bereits die maximale Frischgutmenge vorliegt,
- wenn der Blaine-Wert nicht innerhalb eines vom Arbeitspunkt der Mühle abhängigen Toleranzbandes liegt,
- wenn die Sichter-Drehzahl erst innerhalb einer bestimmten Zeitspanne erhöht wurde,
- wenn eine bestimmte arbeitspunktabhängige Zeitspanne seit der letzten Erhöhung der Frischgutmenge noch nicht verstrichen ist,
- wenn eine bestimmte Zeitspanne nach einer aufgrund eines ungünstigen Mühlenauslauftemperatur/Grießemenge-Verhältnisses vorgenommenen Verringerung der Frischgutmenge noch nicht verstrichen ist,
- wenn die Tendenz der Grießemenge steigend ist
- oder wenn gleichzeitig die Sichter-Drehzahl erhöht werden muß.

Der bei einer Erhöhung der Frischgutmenge verwendete Steigerungsbetrag wird zweckmäßig umso größer gewählt, je weiter der aktuelle Arbeitspunkt vom optimalen Arbeitspunkt entfernt ist.

Der bei einer Verringerung der Frischgutmenge verwendete Reduzierungsbetrag wird zweckmäßig in Abhängigkeit von der Grießemenge, dem Trend der Grießemenge und einer evtl. vorgenommenen Verringerung der Frischgutmenge gewählt.

Gemäß einer zweckmäßigen Ausgestaltung des erfindungsgemäßen Verfahrens wird das Verhältnis zwischen Mühlenauslauftemperatur und Grießemenge ermittelt und zur Beeinflussung der Frischgutmenge herangezogen. Dieses Verhältnis hat sich bei den der Erfindung zugrundeliegenden Versuchen als ein wichtiges Maß zur Beurteilung des Leistungsfähigkeit der Mahlanlage erwiesen.

Bei einem ungünstigen Verhältnis zwischen Mühlenauslauftemperatur und Grießemenge wird eine weitere Erhöhung der Frischgutmenge verhindert und/oder eine Verringerung der Frischgutmenge durchgeführt.

Ein solches ungünstiges Verhältnis zwischen Mühlenauslauftemperatur und Grießemenge ist beim Vorhandensein einer der folgenden Voraussetzungen gegeben:
- wenn eine hohe Grießemenge in Verbindung mit einer hohen Mühlenauslauftemperatur vorliegt,
- wenn eine relativ hohe Grießemenge in Verbindung mit einer hohen Mühlenauslauftemperatur vorhanden ist,
- wenn eine hohe Grießemenge in Verbindung mit einer relativ hohen Mühlenauslauftemperatur besteht.

Zur Überwachung des Füllungsgrades der Mühle werden erfindungsgemäß zweckmäßig der Schalldruck im Bereich der Mühle sowie die Antriebsleistung der Mühle ermittelt und mit der Grießemenge derart verknüpft, daß dann, wenn
- die Grießemenge einen Minimalwert unterschreitet und
- der Schalldruck der Mühle steigende Tendenz aufweist
- oder der Schalldruck stark ansteigende Tendenz aufweist und gleichzeitig eine relativ hohe Frischgutmenge und eine relativ hohe Grießemenge vorliegen,
- die Antriebsleistung der Mühle jedoch keine steigende Tendenz besitzt,
die Frischgutmenge reduziert wird. Auf diese Weise wird ein Vollaufen der Grobmahlkammer der Mühle zuverlässig verhindert.

Bei dem erfindungsgemäßen Verfahren wird die Feinheit des Fertigproduktes (beispielsweise Zement) durch Veränderung der Sichter-Drehzahl korrigiert. (Es sei in diesem Zusammenhang klargestellt, daß mit dem Begriff "Sichter-Drehzahl" generell die Drehzahl eines im Sichter eingebauten Sichterrotors gemeint ist.) Als Meßgröße findet hierbei der Blaine-Wert des Fertigproduktes Verwendung.

Wie oben (im Zusammenhang mit Anspruch 1) bereits erwähnt, ist dabei das Ausmaß der Veränderung in der Sichter-Drehzahl nicht nur von der Größe und dem Vorzeichen der Blainewert-Abweichung, sondern auch von der momentanen Grießemenge abhängig.

Ein Beispiel soll dies verdeutlichen:
Bei zu grobem Fertigprodukt betrage die Blainewert-Differenz (zwischen Ist- und Sollwert) - 200 cm²/g. Bei einer aktuellen Grießemenge von 40 t/h würde man die Sichter-Drehzahl um 100 U/min erhöhen. Bei einer aktuellen Grießemenge von 80 t/h würde dagegen nur eine Erhöhung der Drehzahl um 70 U/min vorgenommen werden.

Erfindungsgemäß wird der Blaine-Wert des Fertigproduktes vor Verwendung zur Regelung der Sichter-Drehzahl zunächst auf Plausibilität überprüft und mit einem Bezugswert gemittelt. Auf diese Weise führen absolut falsche Blaine-Werte, die durch eine falsche Messung oder durch eine nicht repräsentative Probenahme entstanden sind, nicht zu unnötigen und falschen Regeleingriffen in das System.

Als Bezugswert kann der zuletzt ermittelte Blaine-Wert Verwendung finden. Eine andere Möglichkeit besteht darin, als Bezugswert einen für die jeweilige Sichter-Drehzahl rechnerisch vorgegebenen Blaine-Wert zu verwenden.

Kernstück des erfindungsgemäßen Regelverfahrens ist damit, wie sich aus der obigen Beschreibung ergibt, ein Expertensystem, d.h. ein Regelsystem, das eine Wissensbasis, eine Wissenserwerbskomponente, eine Problemlösungskomponente, eine Erklärungskomponente und eine Dialogkomponente enthält.

Die dem erfindungsgemäßen Verfahren zugrundeliegende Regelstrategie wurde in umfangreichen Versuchen auf Tauglichkeit überprüft. Aufgrund dieser Tests lassen sich folgende Feststellungen treffen:
Das Anfahrverhalten hatte sich grundlegend gegenüber dem eingangs geschilderten, bisher verwendeten Konzept der Umlaufregelung verändert. Die Einlaufphase der Mühle dauerte nicht mehr wie bisher ein bis zwei Stunden, sondern nur noch ein bis drei Minuten, da sich die entstehenden Grießeschwankungen nicht mehr auf das Frischgut auswirken konnten.

Wahrend des gesamten Betriebes stellte sich ein sehr ruhiger und gleichmäßiger Verlauf der Mühle ein.

Die konstante Frischgutaufgabe sorgte für ein gutes Mahlverhalten und ein homogenes Mahlbett innerhalb der Mühle. Im Ergebnis war eine spürbare Abnahme der sonst üblichen starken Blainewert-Schwankungen zu verzeichnen.

Der Blainewert-Plausibilitätstest verhinderte eine unbegründete Beeinflussung des Mahlprozesses.

Die stufenlose, arbeitspunktabhängige Veränderung der Sichter-Drehzahl erwies sich als sehr praktikabel und besonders in kritischen Anlagenzuständen äußerst hilfreich.

Da die Frischgutmenge erst beim Erreichen eines stationären Zustandes gesteigert werden konnte, ergaben sich kürzeste Steigerungsintervalle.

Die Abhängigkeit des Steigerungsbetrages der Frischgutmenge vom vorhandenen Arbeitspunkt sorgte für einen schwankungsfreien Lauf und gestattete eine gezielte und schnelle Annaherung an den optimalen Arbeitspunkt.

Die abgestufte und vom Verhalten der Mühle abhängige Verringerung der Frischgutmenge ließ in kritischen Situationen keinen unnötigen Leistungsverlust der Mühle zu und ermöglichte somit das Ausnutzen der maximalen Mahlleistung.

Kritische Zustände wurden vom Regelverfahren rechtzeitig erkannt und falls notwendig beseitigt.

Nach einer Verringerung der Frischgutmenge, die aufgrund eines ungünstigen Auslauftemperatur/Grieße-Verhältnisses vorgenommen wurde, konnte bei erneuter Annäherung an das Optimum eine deutlich höhere Leistung erzielt werden.

Alle Einflüsse auf das Mahlverhalten, wie die Klinkertemperatur, die Korngröße des Aufgabegutes, die Mahlhilfsmittelmenge, der Füllstand innerhalb der Mühle usw., konnten mittels der Grießemenge, des Grießetrends und des Verhältnisses zwischen Mühlenauslauftemperatur und Grießemenge ausreichend gut beschrieben werden.

Die ständige optimale Betriebsweise der Mahlanlage sorgte für maximale Standzeiten von Kugelfüllung bzw. Panzerplatten.

Kurzzeitigige Ausfälle von Dosierungsgeräten konnten keine Schwingungen des Systems auslösen.

Die bei den erfindungsgemäßen Verfahren eintretende Absenkung der Mahlbetthöhe, verbunden mit einer geringeren Grießemenge und einer niedrigeren Mühlenauslauftemperatur, dürfte die Ursache für die festgestellte Verminderung der Agglomeratbildung sein.

Bei den durchgeführten Versuchen, die einzeln im Durchschnitt etwa 16 Stunden dauerten, konnten Durchsatzsteigerungen von etwa 10% erzielt werden. Gleichzeitig stellte sich auch eine Absenkung des spezifischen Arbeitsbedarfes um gleichfalls etwa 10% ein.

Durch den Aufbau der erfindungsgemäßen Regelung mittels anlagentechnischer Parameter war die Parametrierung ausgesprochen einfach. Alle benötigten Informationen konnten direkt vom Anlagenpersonal erfragt werden, was die Inbetriebnahmezeit wesentlich verkürzte. Eine Wissenerweiterung des Systems war dabei leicht möglich.

Zur weiteren Erläuterung der Erfindung ist in der Zeichnung eine nach dem erfindungsgemäßen Verfahren geregelte Umlauf-Mahlanlage dargestellt. Sie enthält im wesentlichen folgende Bestandteile:
- eine Kugelmühle 1 mit Antriebsmotor 1a,
- ein Becherwerk 2 mit Antriebsmotor 2a,
- einen Sichter 3 mit einem in seiner Drehzahl steuerbaren Rotor-Antriebsmotor 3a und einem wahlweise in die Regelung einbeziehbaren, in seiner Drehzahl ebenfalls regelbaren Ventilator-Antriebsmotor 3b,
- Frischgutsilos 4,
- Dosierbandwaagen 5 für die Frischgutsilos 4,
- eine Bandwaage 6 für die vom Sichter 3 zur Kugelmühle 1 zurückgeführte Grießemenge,
- eine Abgasleitung 7 mit Grießeabscheider 8 und Filter 9,
- eine Förderleitung 10 zum Abzug des Fertiggutes 15,
- eine Einrichtung 11 zur Probenahme von Fertiggut,
- ein Lasergranulometer 12 zur Ermittlung des Blaine-Wertes des Fertiggutes,
- ein Mikrophon 13 zur Ermittlung des Schalldrucks der Kugelmühle 1
- sowie einen Regler 14, der ein Expertensystem im oben definierten Sinne darstellt.

Die vorstehend genannten Bauteile der Anlage sind in der aus der Zeichnung ersichtlichen Weise miteinander verbunden (vgl. gestrichelte Linien). Der Regler 14 erhält dabei als Prozeßgrößen folgende Meßwerte:
- die Frischgutmenge (Frischgut-Istwert 16),
- die Grießemenge (17), den Blaine-Istwert (18),
- die Mühlenauslauftemperatur (19),
- den Drehzahl-Istwert (20) des Sichters 3 bzw. Sichterrotors,
- den Drehzahl-Istwert (21) des Sichterventilators,
- den Schalldruck (22) der Kugelmühle 1,
- den Motorstrom (23) des Antriebsmotors 1a der Kugelmühle 1
- die Klinkertemperatur (24) des Frischgutes,
- sowie die Becherwerksleistung (28) des Becherwerk-Antriebsmotors 2a.

Als Stellgrößen liefert der Regler 14
- ein dem Sollwert der Frischgutmenge entsprechendes Signal (Frischgutsollwert 25),
- ein dem Sollwert (26) der Sichter-Drehzahl (Sichterrotordrehzahl) entsprechendes Signal
- sowie ein dem Sollwert (27) des Sichterventilators entsprechendes Signal.

Das bisher beschriebene Regelungsverfahren einer Umlauf-Mahlanlage kann im Bedarfsfalle in sinnvoller Weise noch weitergebildet werden, um für bestimmte Praxisfälle die Regelung noch weiter zu optimieren. Dies kann bei den oben beschriebenen Verfahrens- bzw. Regelungsmöglichkeiten besonders vorteilhaft erreicht werden, indem die Regelung der Sichter-Drehzahl (also der Drehzahl eines im Sichter eingebauten Rotors) mit einer Regelung der Drehzahl eines Sichterventilators (zur Erzeugung der erforderlichen Sichtluft) in der Weise kombiniert wird, daß der Ventilator im Normalbetrieb des Sichters und damit auch der zugehörigen Umlauf-Mahlanlage mit etwa maximaler Drehzahl läuft, während die Sichter-Drehzahl bei festgestellten Feinheitsabweichungen geändert wird, wobei bei Erreichen der maximalen Sichter-Drehzahl, jedoch noch nicht erreichtem Feinheitswert, die Ventilatordrehzahl verringert wird. Auf diese Weise können bei verhältnismäßig extremem Betriebsverhalten zu geringe Feinheiten des Fertigproduktes noch zusätzlich durch eine Verringerung der Ventilatordrehzahl erreicht bzw. stabilisiert werden.

In manchen Fällen kann es ausßerdem auch noch vorteilhaft sein, als weitere Prozeßregelgröße die jeweils aktuelle Förderleistung eines zwischen der Mühle bzw. dem Mühlenauslauf und dem Sichter bzw. dem Sichtereinlauf angeordneten Becherwerks in der Weise zu verwenden, daß bei Überschreiten eines kritischen Wertes der aktuellen Becherwerksförderleistung und bei weiterhin steigender Tendenz eine Änderung der Frischgutmenge erfolgt. Demnach kann die Becherwerks-Förderleistung also ebenfalls für eine Änderung bzw. Anpassung der Frischgutmenge herangezogen werden, d.h. wenn beispielsweise die aktuelle Becherwerks-Förderleistung einen vorbestimmten kritischen Wert überschritten hat und eine vorgegebene Zeit weiterhin ansteigt, dann kann die Frischgutmenge im Sinne einer Reduzierung geändert werden, während beim Überschreiten eines kritischen Minimalwertes der aktuellen Becherwerks-Förderleistung mit Tendenz zur weiteren Abnahme der Förderleistung eine Änderung der Frischgutmenge im Sinne einer Steigerung erfolgen kann. Die aktuelle Becherwerks-Förderleistung kann damit gewissermaßen als eine Hilfsprozeßregelgröße herangezogen werden, wobei sie im Extremfall sogar auch einmal anstelle der zurückgeführten Grießemenge als Prozeßregelgröße herangezogen werden kann.

## Patentansprüche

1. Verfahren zur Regelung einer Umlauf-Mahlanlage mit Mühle und Sichter, wobei
- Änderungen der der Mühle zugeführten Frischgutmenge in Abhängigkeit von der zur Mühle zurückgeführten Grießemenge erfolgen und
- der Blaine-Wert des Fertigproduktes zur Regelung der Sichter-Drehzahl verwendet wird, indem die Sichter-Drehzahl bei einer Unterschreitung des Soll-Blaine-Wertes erhöht und bei einer Überschreitung des Soll-Blaine-Wertes verringert wird,
gekennzeichnet durch folgende Merkmale:
a) die Frischgutmenge ist während des Anfahrens der Mühle und während des gesamten Mahlprozesses grundsätzlich konstant; eine Änderung der Frischgutmenge erfolgt nur unter den in b) und c) genannten Bedingungen;
b) eine Erhöhung der Frischgutmenge erfolgt grundsätzlich nur, wenn sich die gesamte Mahlanlage bereits eine bestimmte Zeitdauer im stationären Zustand befindet und kein kritischer Zustand besteht;
c) eine Verringerung der Frischgutmenge erfolgt nur, wenn sich die Mahlanlage in einem kritischen Zustand befindet;
d) bei der Regelung der Sichter-Drehzahl in Abhängigkeit vom Ist-Blaine-Wert des Fertigproduktes wird zugleich die Grießemenge derart berücksichtigt, daß bei einer hohen Grießemenge
d₁) die bei Unterschreitung des Soll-Blaine-Wertes vorzunehmende Erhöhung der Sichter-Drehzahl etwas vermindert und
d₂) die bei Überschreitung des Soll-Blaine-Wertes vorzunehmende Absenkung der Sichter-Drehzahl etwas verstärkt wird.

2. Verfahren nach Anspruch 1, dadurch gekennzeichnet, daß ausnahmsweise in einem nichtstationären Zustand der Mahlanlage eine stufenweise Erhöhung der Frischgutmenge dann vorgenommen wird, wenn die Grießemenge unterhalb eines Mindestwertes liegt und fallende Tendenz aufweist.

3. Verfahren nach Anspruch 1, dadurch gekennzeichnet, daß folgende kritische Zustände eine Voraussetzung für eine Verringerung der Frischgutmenge und einen Ausschlußgrund für eine Erhöhung der Frischgutmenge bilden:
a) eine sehr hohe Grießemenge,
b) eine hohe Grießemenge in Verbindung mit einer hohen Mühlenauslauftemperatur,
c) eine hohe Grießemenge in Verbindung mit einer steigenden Tendenz der Grießemenge,
d) eine hohe Grießemenge und eine wegen ungenügender Endfeinheit gerade erfolgte Sichterneueinstellung,
e) eine fast erreichte Grenzleistung in wenigstens einem Teil der Mahlanlage.

4. Verfahren nach Anspruch 1, dadurch gekennzeichnet, daß eine Erhöhung der Frischgutmenge dann nicht erfolgt, wenn eine der nachstehend genannten Voraussetzungen vorliegt:
- wenn die Grenzleistung eines Anlagenteiles erreicht ist,
- wenn bereits die maximale Frischgutmenge vorliegt,
- wenn der Blaine-Wert nicht innerhalb eines vom Arbeitspunkt der Mühle abhängigen Toleranzbandes liegt,
- wenn die Sichter-Drehzahl erst innerhalb einer bestimmten Zeitspanne erhöht wurde,
- wenn eine bestimmte, arbeitspunktabhängige Zeitspanne seit der letzten Erhöhung der Frischgutmenge noch nicht verstrichen ist,
- wenn eine bestimmte Zeitspanne nach einer aufgrund eines ungünstigen Mühlenauslauftemperatur/Grießemenge-Verhältnisses vorgenommenen Verringerung der Frischgutmenge noch nicht verstrichen ist,
- wenn die Tendenz der Grießemenge steigend ist
- oder wenn gleichzeitig die Sichter-Drehzahl erhöht werden muß.

5. Verfahren nach Anspruch 1, dadurch gekennzeichnet, daß der bei einer Erhöhung der Frischgutmenge verwendete Steigerungsbetrag umso größer gewählt wird, je weiter der aktuelle Arbeitspunkt vom optimalen Arbeitspunkt entfernt ist.

6. Verfahren nach Anspruch 1, dadurch gekennzeichnet, daß der bei einer Verringerung der Frischgutmenge verwendete Reduzierungsbetrag in Abhängigkeit von der Grießemenge, dem Trend der Grießemenge und einer evtl. vorangegangenen Verrringerung der Frischgutmenge gewählt wird.

7. Verfahren nach Anspruch 1, dadurch gekennzeichnet, daß das Verhältnis zwischen der Mühlenauslauftemperatur und der Grießemenge ermittelt und zur Beeinflussung der Frischgutmenge herangezogen wird.

8. Verfahren nach Anspruch 7, dadurch gekennzeichnet, daß bei einem ungünstigen Verhältnis zwischen Mühlenauslauftemperatur und Grießemenge eine weitere Erhöhung der Frischgutmenge verhindert und/oder eine Verringerung der Frischgutmenge durchgeführt wird.

9. Verfahren nach Anspruch 8, dadurch gekennzeichnet, daß ein ungünstiges Verhältnis zwischen Mühlenauslauftemperatur und Grießemenge beim Vorhandensein einer der folgenden Voraussetzungen gegeben ist:
- wenn eine hohe Grießemenge in Verbindung mit einer hohen Mühlenauslauftemperatur vorliegt,
- wenn eine relativ hohe Grießemenge in Verbindung mit einer hohen Mühlenauslauftemperatur vor-handen ist,
- oder wenn eine hohe Grießemenge in Verbindung mit einer relativ hohen Mühlenauslauftemperatur gegeben ist.

10. Verfahren nach Anspruch 1, dadurch gekennzeichnet, daß zur Überwachung des Füllungsgrades der Mühle der Schalldruck im Bereich der Mühle sowie die Antriebsleistung der Mühle ermittelt und mit der Grießemenge derart verknüpft werden, daß dann, wenn
- die Grießemenge einen Minimalwert unterschreitet und
- der Schalldruck der Mühle steigende Tendenz aufweist
- oder der Schalldruck stark ansteigende Tendenz aufweist und gleichzeitig eine relativ hohe Frischgutmenge und eine relativ hohe Grießemenge vorliegen,
- die Antriebsleistung der Mühle jedoch keine steigende Tendenz besitzt,
die Frischgutmenge reduziert wird.

11. Verfahren nach Anspruch 1, dadurch gekennzeichnet, daß der Blaine-Wert des Fertigproduktes vor Verwendung zur Regelung der Sichter-Drehzahl zunächst auf Plausibilität überprüft und mit einem Bezugswert gemittelt wird.

12. Verfahren nach Anspruch 11, dadurch gekennzeichnet, daß als Bezugswert der zuletzt ermittelte Blaine-Wert Verwendung findet.

13. Verfahren nach Anspruch 11, dadurch gekennzeichnet, daß als Bezugswert ein für die jeweilige Sichter-Drehzahl rechnerisch vorgegebener Blaine-Wert Verwendung findet.

14. Verfahren nach Anspruch 1, dadurch gekennzeichnet, daß die Regelung der Sichter-Drehzahl mit einer Regelung der Drehzahl eines Sichterventilators in der Weise kombiniert wird, daß
- der Ventilator im Normalbetrieb des Sichters mit etwa maximaler Drehzahl läuft,
- bei Feinheitsabweichungen die Sichter-Drehzahl geändert wird und
- bei Erreichen der maximalen Sichter-Drehzahl, jedoch noch nicht erreichtem Feinheitswert, die Ventilatordrehzahl verringert wird.

15. Verfahren nach Anspruch 1, dadurch gekennzeichnet, daß als weitere Prozeßregelgröße die jeweils aktuelle Förderleistung eines zwischen der Mühle und dem Sichter angeordneten Becherwerks in der Weise verwendet wird, daß bei Überschreiten eines kritischen Wertes der aktuellen Becherwerks-Förderleistung und bei weiterhin steigender Tendenz eine Änderung der Frischgutmenge erfolgt.

## Claims

1. Method of regulating a closed circuit grinding plant with a mill and separator, wherein
- alterations in the quantity of fresh material delivered to the mill are carried out as a function of the quantity of tailings returned to the mill and
- the Blaine value of the finished product is used for regulating the speed of the separator, the speed of the separator being increased when the Blaine value falls below the nominal Blaine value and decreased when the nominal Blaine value is exceeded,
characterised by the following features:
a) The quantity of fresh material is basically constant during starting of the mill and during the entire grinding process; a change in the quantity of fresh material takes place only under the conditions referred to in b) and c);
b) an increase in the quantity of fresh material basically takes place only if the entire grinding plant has already been in the stationary state for a specific period of time and there is no critical state prevailing;
c) a reduction in the quantity of fresh material only takes place if the grinding plant is in a critical state;
d) in the regulation of the speed of the separator as a function of the actual Blaine value of the finished product the quantity of tailings is taken into account at the same time in such a way that in the case of a high quantity of tailings
d₁) the increase in the speed of the separator which is to be carried out when the Blaine value falls below the nominal Blaine value is somewhat reduced and
d₂) the decrease in the speed of the separator when the nominal Blaine value is exceeded is somewhat enhanced.

2. Method as claimed in Claim 1, characterised in that, exceptionally, a gradual increase in the quantity of fresh material can be carried out when the grinding plant is not in a stationary state if the quantity of tailings lies below a minimum value and shows a tendency to fall further.

3. Method as claimed in Claim 1, characterised in that the following critical states also form a prerequisite for a reduction in the quantity of fresh material and a reason for excluding an increase in the quantity of fresh material:
a) a very high quantity of tailings,
b) a high quantity of tailings in combination with a high mill outlet temperature,
c) a high quantity of tailings in combination with a rising trend of the quantity of tailings,
d) a high quantity of tailings and a readjustment of the separator having just taken place because of insufficient fineness of the finished product,
e) a limiting capacity which has almost been reached in at least one part of the grinding plant.

4. Method as claimed in Claim 1, characterised in that an increase in the quantity of fresh material does not take place if one of the following prerequisites applies:
- if the limiting capacity of a part of the plant is reached,
- if the maximum quantity of fresh material is already present,
- if the Blaine value does not lie within a band of tolerance which is dependent upon the operating point of the mill,
- if the speed of the separator has only been increased within a specific time interval,
- if a specific time interval, which is dependent upon the operating point, has not yet elapsed since the last increase in the quantity of fresh material,
- if a specific time interval has not yet elapsed after a reduction in the quantity of fresh material carried out because of an unfavourable relationship of mill outlet temperature to quantity of tailings,
- if the trend of the quantity of tailings is rising
- or if at the same the speed of the separator must be increased.

5. Method as claimed in Claim 1, characterised in that the amount of increase used in the case of an increase in the quantity of fresh material is advantageously chosen to be greater the further the current operating point is removed from the optimum operating point.

6. Method as claimed in Claim 1, characterised in that the reduction amount used in the case of a reduction in the quantity of fresh material is advantageously chosen as a function of the quantity of tailings, the trend of the quantity of tailings and any reduction carried out in the quantity of fresh material.

7. Method as claimed in Claim 1, characterised in that the relationship between the mill outlet temperature and the quantity of tailings is determined and used to influence the quantity of fresh material.

8. Method as claimed in Claim 7, characterised in that In the case of an unfavourable relationship between the mill outlet temperature and the quantity of tailings, a further increase in the quantity of fresh material is prevented and/or a reduction in the quantity of fresh material is carried out.

9. Method as claimed in Claim 8, characterised in that an unfavourable relationship exists between the mill outlet temperature and the quantity of tailings when one of the following preconditions is present:
- when there is a high quantity of tailings in conjunction with a high mill outlet temperature,
- when there is a relatively high quantity of tailings in conjunction with a high mill outlet temperature,
- or when there is a high quantity of tailings in conjunction with a relatively high mill outlet temperature.

10. Method as claimed in Claim 1, characterised in that for monitoring of the degree of filling of the mill the sound pressure in the region of the mill as well as the drive power of the mill are determined and linked to the quantity of tailings in such a way that when
- the quantity of tailings falls below a minimum value and
- the sound pressure of the mill shows a rising trend
- or the sound pressure shows a sharply rising trend and at the same time there is a relatively high quantity of fresh material and a relatively high quantity of tailings,
- but the drive power of the mill does not have a rising trend,
the quantity of fresh material is reduced.

11. Method as claimed in Claim 1, characterised in that before the Blaine value of the finished product is used for regulating the speed of the separator it is checked for plausibility and averaged with a reference value.

12. Method as claimed in Claim 11, characterised in that the last Blaine value determined is used as reference value.

13. Method as claimed in Claim 11, characterised in that a Blaine value which is predetermined by computer for the particular speed of the separator is used as reference value.

14. Method as claimed in Claim 1, characterised in that regulation of the speed of the separator is combined with regulation of the speed of a separator fan in such a way that
- in normal operation of the separator the fan runs at approximately maximum speed,
- in the event of deviations of fineness the speed of the separator is altered, and
- the speed of the fan is reduced when the maximum separator speed is reached but the fineness value has not yet been reached.

15. Method as claimed in Claim 1, characterised in that the particular current conveying capacity of a bucket elevator disposed between the mill and the separator is used as a further process variable in such a way that when a critical value of the current bucket elevator conveying capacity is exceeded and the trend continues to rise an alteration in the quantity of fresh material takes place.

## Revendications

1. Procédé de réglage d'une installation de broyage à circulation comprenant un broyeur et un séparateur,
- des modifications de la quantité de matière fraîche dirigée sur le broyeur ayant lieu en fonction de la quantité de granules recyclée dans le broyeur et
- la valeur de Blaine du produit fini est utilisée pour le réglage de la vitesse de rotation du séparateur, la vitesse de rotation du séparateur subissant une élévation en cas de dépassement vers le bas de la valeur de consigne de Blaine et subissant une diminution en cas de dépassement vers le haut de la valeur de consigne de Blaine,
caractérisé par les particularités suivantes :
a) la quantité de matière fraîche est en principe constante pendant la mise en marche du broyeur et pendant la totalité du processus de broyage ; une modification de la quantité de matière fraîche n'a lieu que dans les conditions mentionnées en b) et c) ;
b) une élévation de la quantité de matière fraîche n'a lieu en principe que lorsque la totalité de l'installation de broyage se trouve déjà pendant une durée prédéterminée à l'état stationnaire et qu'il n'existe aucun état critique ;
c) une diminution de la quantité de matière fraîche n'a lieu que lorsque l'installation de broyage se trouve dans un état critique ;
d) lors du réglage de la vitesse de rotation du séparateur en fonction de la valeur réelle de Blaine du produit fini, il est tenu compte également de la quantité de granules de manière que, en cas de quantité élevée de granules
d₁) l'élévation de la vitesse de rotation du séparateur à laquelle il faut procéder en cas de dépassement vers le bas de la valeur de consigne de Blaine subisse une légère diminution et
d₂) l'abaissement de la vitesse de rotation du séparateur à laquelle il faut procéder en cas de dépassement vers le haut de la valeur de consigne de Blaine subisse une légère amplification.

2. Procédé selon la revendication 1, caractérisé en ce qu'il est procédé exceptionnellement à une élévation par paliers de la quantité de matière fraîche en présence d'un état non stationnaire de l'installation de broyage lorsque la quantité de granules se trouve au-dessous d'une valeur minimale et présente une tendance à chuter.

3. Procédé selon la revendication 1, caractérisé en ce que les états critiques suivants sont un préalable à une diminution de la quantité de matière fraîche et représentent une raison pour exclure une élévation de la quantité de matière fraîche :
a) une très forte quantité de granules,
b) une quantité élevée de granules conjointement avec une température élevée à la sortie du broyeur,
c) une quantité élevée de granules conjointement avec une tendance de la quantité des granules à croître,
d) une quantité élevée de granules et un réajustement du séparateur qui vient d'avoir lieu en raison d'une insuffisance de la finesse finale,
e) une capacité limite presque atteinte dans au moins une partie de l'installation.

4. Procédé selon la revendication 1, caractérisé en ce qu'au aucune élévation de la quantité de matière fraîche n'a lieu lorsqu'existe l'un des préalables mentionnés ci-dessous :
- lorsque la capacité limite d'une partie de l'installation est atteinte,
- lorsqu'existe déjà la quantité maximale de matière fraîche,
- lorsque la valeur de Blaine ne se trouve pas dans une bande de tolérance qui est fonction du point de travail du broyeur,
- lorsque la vitesse de rotation du séparateur n'a été élevée que pendant une durée déterminée,
- lorsqu'un intervalle de temps déterminé, qui est fonction du point de travail, ne s'est pas encore écoulé depuis la dernière élévation de la quantité de matière fraîche,
- lorsqu'un intervalle de temps déterminé ne s'est pas encore écoulé après une diminution de la quantité de matière fraîche à laquelle il a été procédé en raison d'un rapport défavorable de la température à la sortie du broyeur/de la quantité de granules,
- lorsque la tendance de la quantité de granules est croissante,
- ou lorsqu'il faut élever simultanément la vitesse de rotation du séparateur.

5. Procédé selon la revendication 1, caractérisé en ce que la valeur de l'augmentation qui est utilisée en cas d'élévation de la quantité de matière fraîche est adoptée de manière qu'elle soit d'autant plus grande que le point momentané de travail est éloigné du point optimal de travail.

6. Procéde selon la revendication 1, caractérisé en ce que la valeur de la réduction utilisée en cas de diminution de la quantité de matière fraîche est adoptée en fonction de la quantité de granules, de la tendance de la quantité des granules et d'une diminution éventuelle précédente de la quantité de matière fraîche.

7. Procédé selon la revendication 1, caractérisé en ce que le rapport entre la température à la sortie du broyeur et la quantité de granules est déterminé et utilisé pour modifier la quantité de matière fraîche.

8. Procédé selon la revendication 7, caractérisé en ce qu'en présence d'un rapport défavorable entre la température à la sortie du broyeur et la quantité de granules, une poursuite de l'élévation de la quantité de matière fraîche est empêchée et/ou une diminution de la quantité de matière fraîche est effectuée.

9. Procédé selon la revendication 8, caractérisé en ce qu'il existe un rapport défavorable entre la température à la sortie du broyeur et la quantité de granules en présence de l'un des préalables suivants :
- lorsqu'il existe une grande quantité de granules conjointement avec une température élevée à la sortie du broyeur,
- lorsqu'il existe une quantité relativement grande de granules conjointement avec une température élevée à la sortie du broyeur,
- ou lorsqu'il y a une quantité élevée de granules conjointement avec une température relativement élevée à la sortie du broyeur.

10. Procédé selon la revendication 1, caractérisé en ce que, pour le contrôle du taux de remplissage du broyeur, la pression acoustique à proximité du broyeur et la puissance de commande du broyeur sont déterminées et combinées avec la quantité de granules de manière que lorsque :
- la quantité de granules est descendue sous un minimum et
- la pression acoustique du broyeur présente une tendance croissante
- ou la pression acoustique présente une tendance fortement croissante et simultanément il existe une quantité relativement élevée de matière fraîche et une quantité relativement élevée de granules,
- mais que la puissance de commande du broyeur n'a pas une tendance croissante,
la quantité de matière fraîche subisse une réduction.

11. Procédé selon la revendication 1, caractérisé en ce que la plausibilité de la valeur de Blaine du produit fini est tout d'abord contrôlée avant son utilisation pour le réglage de la vitesse de rotation du séparateur et elle est mise en moyenne avec une grandeur de référence.

12. Procédé selon la revendication 11, caractérisé en ce que la grandeur de référence utilisée est la dernière valeur déterminée de Blaine.

13. Procédé selon la revendication 11, caractérisé en ce que la grandeur de référence utilisée est une valeur de Blaine prescrite par calcul pour la vitesse momentanée de rotation du séparateur.

14. Procédé selon la revendication 1, caractérisé en ce que le réglage de la vitesse de rotation du séparateur est combiné avec un réglage de la vitesse de rotation d'un ventilateur du séparateur de manière que
- le ventilateur marche à peu près à vitesse maximale de rotation en service normal du séparateur,
- la vitesse de rotation du séparateur soit modifiée en cas d'écarts de finesse et
- lorsque la vitesse maximale de rotation du séparateur est atteinte, bien que la valeur de la finesse n'est pas encore atteinte, la vitesse de rotation du ventilateur subisse une diminution.

15. Procédé selon la revendication 1, caractérisé en ce qu'une autre grandeur de réglage du processus qui est utilisée est la capacité momentanée de transport d'un élévateur à godets disposé entre le broyeur et le séparateur, de manière que, en cas de dépassement vers le haut d'une valeur critique de la capacité momentanée de transport de l'élévateur à godets et en présence d'une tendance qui continue à croître, une modification de la quantité de matière fraîche aie lieu.
